# EUROPÄISCHE PATENTSCHRIFT

(11) **EP 4 366 843 B1**
(45) Veröffentlichungstag und Bekanntmachung des Hinweises auf die Patenterteilung: **23.04.2025**
(21) Anmeldenummer: 22738618.2
(22) Anmeldetag: 27.06.2022
(51) Int. Cl.: A63B 21/062, A63B 22/00, A63B 21/00, A63B 22/02

(54) **TRAININGSGERÄT ZUM ÜBEN EINER SCHIEBE- ODER ZUGBEWEGUNG**
TRAINING DEVICE FOR TRAINING A PUSHING OR PULLING MOVEMENT
APPAREIL D'ENTRAÎNEMENT DESTINÉ À LA PRATIQUE D'UN MOUVEMENT DE POUSSÉE OU DE TRACTION

(30) Priorität: 08.07.2021 EP 21184434
(43) Veröffentlichungstag der Anmeldung: 15.05.2024
(73) Patentinhaber: Steiner, Markus, 8342 Wernetshausen (CH)
(72) Erfinder: Steiner, Markus, 8342 Wernetshausen (CH)
(74) Vertreter: Hepp Wenger Ryffel AG
(86) Internationale Anmeldenummer: PCT/EP2022/067587
(87) Internationale Veröffentlichungsnummer: WO 2023/280616

(56) Entgegenhaltungen:
- CN-U- 211 050 816
- TW-U- M 596 645
- US-A- 4 890 495
- US-A1- 2017 144 014
- US-A1- 2021 093 913

## Beschreibung

Die Erfindung bezieht sich auf das Gebiet der Geräte und Maschinen für Training, körperliche Fitness und Physiotherapie sowie auf das speziellere technische Gebiet der Laufbänder, die in einem Geh- und/oder Laufmodus betrieben werden können, um Schiebe- oder Ziehübungen zu simulieren.

Geräte und Maschinen für Training, körperliche Fitness und physikalische Therapie sind in verschiedenen Konfigurationen und für verschiedene Zwecke erhältlich, beispielsweise als Cardio-Geräte oder Kraftgeräte. Laufbänder sind ebenfalls bekannt und ermöglichen in der Regel ein Übungsroutine auf einem relativ gleichmässigen und kontinuierlichen Niveau der körperlichen Aktivität, z.B. durch Beibehaltung einer konstanten Geh- oder Laufgeschwindigkeit und einer konstanten Steigung, oder auf einem variablen Niveau der körperlichen Aktivität.

Weiter wurden bereits Laufbänder vorgeschlagen, die es dem Benutzer ermöglichen, auf dem Laufband platzsparend eine ziehende oder schleppende Bewegung zu simulieren. Diese kann nützlich sein, um verschiedene Muskelgruppen zu trainieren und zu entwickeln und um ein aerobes oder anaerobes Training zu ermöglichen. So beschreibt die US2011/281691 beispielsweise ein Trainingslaufband, welches es dem Benutzer ermöglicht sowohl eine Last-Schub-Bewegung zu simulieren, d.h. eine vorwärts gerichtete Gehbewegung, als auch eine Last-Zug-Bewegung zu simulieren, also eine rückwärtsgerichtete Gehbewegung. Die US2020/0330818 beschreibt ebenfalls ein System mit einem Laufband und einem Gewichtsstapel, wobei der Gewichtsstapel gekoppelt ist an ein von dem Benutzer anlegbares Geschirr oder einen vom Benutzer ergreifbaren Griff, wobei die Koppelung für den Benutzer des Laufbands das Ziehen respektive Schieben eines beschwerten Schlittens simuliert.

Die genannten Vorrichtungen weisen allerdings den Nachteil auf, dass der Benutzer Kraft gegen einen zwar durch das Gewicht beschwerten Griff / ein vom Gewicht zurückgehaltenes Zugseil ausübt, dieser Griff/das Seil aber relativ zum Laufband stets an einem Punkt statisch fixiert ist. Dadurch wird die Schiebebewegung/Zugbewegung nur ungenügend simuliert. Ausserdem wirkt ein solches auf Drücken respektive Ziehen beschränktes Lauftraining auf den Benutzer wenig motivierend.

Das Dokument US 2017/144014 A1 beschreibt ein Laufband mit einem beweglichen Gewichtsarrangement über die Länge des Laufbandes. Seitlich des Laufbandes sind Schienen angeordnet, auf denen das Gewichtsarrangement über gleitfähige Sockel verschiebbar ist. Das Gewichtsarrangement verfügt über Gewichtsstapel, die mit einem Stift einstellbar sind. Seilzüge ermöglichen eine Bewegung der Gewichte. Die Sockel mit dem senkrecht zum Laufband angeordneten Gewichtsarrangement werden mittels Motors bewegt.

Es ist daher die Aufgabe der vorliegenden Erfindung, die Nachteile im Stand der Technik zu überwinden. Insbesondere ist es die Aufgabe der Erfindung, ein Trainingsgerät zum Üben einer Schub- oder Zugbewegung bereitzustellen, welches die natürlichen Bewegungsabläufe besser abbildet, platzsparend und motivierend für den Benutzer ist.

Die Aufgabe wird durch ein Trainingsgerät aufweisend die Merkmale von Anspruch 1 gelöst. Die Aufgabe wird insbesondere gelöst durch ein Trainingsgerät aufweisend
- ein Laufband mit einer beweglichen Bahn zum Gehen oder Laufen,
- eine zur beweglichen Bahn im Wesentlichen parallel angeordnete Führungsanordnung, insbesondere ein Schienenpaar;
- einen auf der Führungsanordnung verschiebbar gelagerten Schlitten mit einem Griff, vorzugsweise zwei Griffen;
- ein Gewicht, insbesondere einen Gewichtsstapel;
wobei der Schlitten derart mit dem Gewicht gekoppelt ist, dass er gegen das Gewicht entlang der Führungsanordnung in Geh- oder Laufrichtung verschiebbar ist und dadurch eine Belastung des Schlittens simuliert wird, wobei die von einem Benutzer in Geh- oder Laufrichtung auf den Schlitten zum Verschieben auszuübende Kraft von einer simulierten Belastung des Schlittens abhängt.

Die Erfindung beruht auf der Idee, dass sich eine dynamische Schiebe- oder Ziehbewegung vom blossen Drücken respektive Ziehen an einem Hebel unterscheidet. Einerseits kann es erforderlich sein, dass die Kraft, die für das Verschieben notwendig ist, in eine leicht andere Richtung gerichtet ist als beim künstlichen betätigen eines Hebels. Andererseits ist die Haftreibungskraft stets grösser als die durch Gleitreibung hervorgerufene Kraftwirkung. Beim erfindungsgemässen Trainingsgerät wird ein relativ zum Laufband verschiebbarer Schlitten tatsächlich verschoben, anstatt eine solche Verschiebung nur anhand eines vorgespannten Hebels zu simulieren. Dadurch wird der bei einem "natürlichen" Schiebeprozess im Raum stattfindender Wechsel von Haft- und Gleitreibung imitiert und die damit verbundene Muskelbelastung hervorragend abgebildet. Es wird ein Effekt ähnlich dem Schiebe- oder Zugtraining auf einer flächigen Bahn erzielt, wobei aber dennoch ein platzsparendes Laufband eingesetzt werden kann. Überdies weist die Erfindung den Vorteil auf, dass der Benutzer durch den sichtbaren Effekt seines Trainings auf die Schlittenposition motiviert wird.

Unter einer "im Wesentlichen parallel zur beweglichen Bahn parallel angeordneten Führungsanordnung" im Sinne der Erfindung wird verstanden, dass die Führungsanordnung in einem Grundzustand mit der beweglichen Bahn einen Winkel von nicht mehr als 5 Grad, bevorzugt nicht mehr als 2 Grad bildet. Besonders bevorzugt sind die Führungsanordnung, insbesondere das Schienenpaar, und die bewegliche Bahn in einem Grundzustand genau parallel angeordnet. Selbstverständlich kann das Laufband und/oder die Führungsanordnung in einer Variation des Grundzustands auch verstellt werden, insbesondere in Neigung gebracht werden, sodass für den Benutzer ein Anstieg simuliert wird. Ein Schienenpaar verleiht dem zu führenden Schlitten zusätzlich Stabilität. Es ist auch aus Sicherheitsgründen bevorzugt, wenn die Gewichte in einem vorderen Teil des Systems platziert sind, sodass ein schiebender Benutzer die Gewichte im Blick hat.

In einer bevorzugten Ausführungsform ist die simulierte Belastung des Schlittens in Abhängigkeit von einer Position des Schlittens auf der Führungsanordnung variabel, nimmt insbesondere mit fortschreitender Verschiebung in Geh- oder Laufrichtung zu. Bei einem Trainingsgerät wie vorstehend beschrieben lässt sich eine solche Variabilität besonders gut erreichen. Da die Position des Schlittens entlang der Führungsanordnung sich ändert, lässt sich ein Zusätzlicher Schiebewiederstand einfach umsetzen, beispielsweise durch reibungsintensive Schienenabschnitte oder einstellbare Widerstände an der Koppelung zwischen Schlitten und Gewicht. Bekannt von stationären Fahrrädern sind beispielsweise Gebläse oder ein Schwungrad mit einem magnetischen Widerstand.

Besonders einfach lässt sich das Gerät realisieren, wenn der Schlitten mittels eines Kabelzugs über Umlenkrollen mit dem Gewicht gekoppelt ist.

Die Koppelung kann direkt oder indirekt sein. Es ist bevorzugt, wenn der Kabelzug die Kopplung zwischen Gewicht und Schlitten über ein Übertragungselement herstellt, welches eine Rolle umfasst, die fest mit einem exzentrischen oder ovalen Drehelement verbunden ist. Dabei ist ein erster, insbesondere zum Schlitten hin führender, Kabelzugabschnitt starr an der Rolle befestigt ist, und es ist ein zweiter, insbesondere ein zum Gewicht hin führender, Kabelzugabschnitt starr am exzentrischen oder ovalen Drehelement befestigt. Dadurch wird bewirkt, dass eine Verschiebung des Schlittens als Drehmoment auf das Übertragungselement wirkt und dass die Last des Gewichts auf das Übertragungselement geleitet wird.

Wenn die Gewichte über eine runde Umlenkrolle mit zentrierter Nabe gezogen werden, ist der Widerstand konstant. Wenn aber ein exzentrisches oder ovales Drehelement verwendet wird, variiert der Widerstand. Insbesondere verkürzt sich der Abstand zwischen dem Drehpunkt der Umlenkscheibe dem belasteten Kabel in gewissen Positionen des rotierenden Drehelements, wodurch die Belastung reduziert wird. Umgekehrt erhöht sich der Kraftaufwand für den Benutzer, wenn der Abstand zwischen dem Drehpunkt des Drehelements und dem belasteten Kabel vergrössert wird. Beispielsweise kann so die Belastung am Anfang und der Bewegung geringer sein während an einem späteren Punkt des Schiebewegs der volle Widerstand vorhanden ist. Der variable Widerstand kann der natürlichen Kraftkurve des Körpers folgen, oder eine motivierende Steigerung gegen Ende der Schub- oder Ziehbewegung vorsehen.

In einer Ausführungsform nimmt die simulierte Belastung des Schlittens im letzten Drittel der fortschreitenden Verschiebung in Geh- oder Laufrichtung zu, insbesondere exponentiell zu, sodass der Benutzer eine anhaltende Herausforderung über die Dauer der Geh- oder Laufstrecke verspürt.

In einer bevorzugten Ausführungsform weist das Trainingsgerät eine Bremsvorrichtung auf, die die Rückführung des Gewichts von einer angehobenen Position in eine Lagerposition drosselt. Beispielsweise kann die Rückführung des Gewichts von einer angehobenen Position in eine Lagerposition über einen Hydraulikzylinder oder einen Pneumatikzylinder gedrosselt werden.

Dem Fachmann ist klar, dass sich ein solches Gerät sowohl zum Anschieben als auch zum Ziehen einer Last eignet. Je nachdem befindet sich der Benutzer in Geh- oder Laufrichtung hinter oder vor dem Schlitten.

In einer bevorzugten Ausführungsform ist die Geh- oder Laufrichtung auf den Schlitten hin gerichtet ist, sodass der Schlitten angeschoben wird. Bei dieser Ausführungsform kommt der Vorteil, dass der Benutzer eine echte Schiebestrecke absolviert statt einen Hebel zu betätigen, besonders gut zum Tragen. Der Benutzer greift den Schlitten direkt am Griff und kann durch die Wahl der Greif-Höhe das Training nochmals variieren oder besonders einfach auf seine Physionomie einstellen. Es ist daher besonders wünschenswert, dass der Griff sich über eine Höhe von zwischen ca. 20 cm und ca. 160 cm gemessen von der Bahn des Laufbands aus erstreckt oder er zwischen diesen Abmessungen verstellbar angeordnet ist. Es können horizontale und/oder vertikale Griffe angebracht sein.

Alternativ kann die Geh- oder Laufrichtung aber auch vom Schlitten weg gerichtet sein, sodass der Schlitten gezogen wird. In dieser Ausführungsform umfasst das Gerät ein Gurtzeug oder Geschirr, das der Benutzer an seinem Körper befestigen kann, um den Schlitten zu ziehen. Besonders bevorzugt ist es, wenn das Gerät wahlweise zum Schiebe- oder Ziehtraining benutzt werden kann.

In einer Ausführungsform ist beim Trainingsgerät das Laufband motorisiert. Dies erlaubt dem Benutzer, eine bestimmte Geh- oder Laufgeschwindigkeit vorzugeben, die entsprechenden Parameter gegebenenfalls zu variieren und/oder zu überwachen, um bestmögliche Fortschritte zu erzielen. Wenn das Laufband motorisiert ist, können Bremsaktivatoren vorgesehen sein, die es dem Benutzer erlauben, das Laufband bei Bedarf anzuhalten.

Es ist bevorzugt, wenn beim Trainingsgerät das Gewicht des Gewichtsstapels einstellbar ist, insbesondere über einen Stift einstellbar ist. Dadurch ist es für den Benutzer besonders einfach, seine Trainingsbelastung anzupassen und den Fortschritt zu überwachen.

Die gleichen Vorteile ergeben sich, wenn das Laufband des Trainingsgeräts so verstellbar ist, dass es eine Neigung aufweist. Beispielsweise kann die Lauffläche auf einen Anstieg von 1 bis ca. 15 Grad gestellt werden, um die Laufschwierigkeit zu erhöhen. Dabei kann die Führungsanordnung, oder bevorzugterweise das Schienenpaar, den gewählten Neigungswinkel ebenfalls einnehmen, sodass sich die Schiebebahn des Schlittens weiterhin im Wesentlichen parallel zur Geh- oder Laufbahn erstreckt.

In einer Ausführungsform können beim Trainingsgerät wie vorstehend beschrieben die folgenden Eigenschaften alleine oder in Kombination durch den Benutzer oder durch ein Computerprogramm während einer Trainingssitzung eingestellt werden:
- Geschwindigkeit des motorisierten Laufbands,
- Neigungswinkel des Laufbands,
- simulierte Belastung des Schlittens.

Die Erfindung erstreckt sich sodann auf die Verwendung eines Trainingsgeräts wie vorstehend beschrieben zum Betrieb eines Fitnessstudios oder Therapiezentrums.

Die Erfindung wird anhand der Figuren und nachfolgender Beschreibung weiter verständlich gemacht. Es handelt sich bei den Figuren jedoch um Beispiele, welche die Erfindung nicht einschränken sollen.

Es zeigen:
- Figur 1: Perspektivische Draufsicht auf einer Ausführungsform des erfindungsgemässen Trainingsgeräts;
- Figur 1A: Schnitt A-A in Figur 1, Detailansicht der Koppelung von Schlitten und Gewichtsstapel über ein Übertragungselement mit exzentrischem Drehelement;
- Figur 2: Seitenansicht einer Ausführungsform eines erfindungsgemässen Trainingsgeräts;
- Figur 3: Schematische Darstellung der simulierte Belastung des Schlittens in der Ausführungsform gemäss Figur 2 der Erfindung entlang dem Fahrweg des Schlittens.

Es zeigt die Figur 1 ein Trainingsgerät 1 aufweisend ein Laufband 2 mit einer beweglichen Endlos-Bahn 3 zum Gehen oder Laufen, ein zur beweglichen Bahn 3 im Wesentlichen parallel angeordnetes Schienenpaar 4,4', einen auf dem Schienenpaar 4,4' verschiebbar gelagerten Schlitten 5 mit Griffen 7,7',7" und einem Gewichtsstapel 6. Der Schlitten 5 ist mittels Kabelzug 8 über Umlenkrollen 9,9',9'' derart mit dem Gewichtsstapel 6 gekoppelt, dass er gegen das Gewicht des Gewichtsstapels 6 entlang dem Schienenpaar 4,4' in Geh- oder Laufrichtung verschiebbar ist. Dadurch wird eine Belastung des Schlittens simuliert. Die vom Benutzer in Geh- oder Laufrichtung auf den Griff 7,7',7" des Schlittens 5 zum Verschieben auszuübende Kraft hängt also von der simulierten Belastung des Schlittens ab. Der Benutzer kann die Kraft wahlweise auf die vertikalen Griffe 7,7', oder die horizontalen Griffe 7" ausüben.

Figur 1A zeigt einen Schnitt entlang der Linie A-A in Figur 1 in der Draufsicht. Gezeigt ist eine bevorzugt Variante, wie die simulierte Belastung des Schlittens 5 in Abhängigkeit von einer Position des Schlittens auf der Schiene 4 variabel ausgebildet sein kann. Konkret ist stellt der Kabelzug 8 die Kopplung zwischen Gewicht 6 und Schlitten 5 über ein Übertragungselement 10 her. Das Übertragungselement 10 umfasst eine Rolle 12, die fest mit einem exzentrischen, hier einem "nautilusförmigen" Drehelement, verbunden ist. Unter einer "Nautilus-Form" wird verstanden, eine nicht kreisförmige wohl aber abgerundete Form, beispielsweise eine Form, die (im Umfang) dem Querschnitt durch ein Schneckenhaus ähnelt. Aus Figur 1A ist ersichtlich, dass ein erster, zum Schlitten 5 hin führender Kabelzugabschnitt 8a starr an der Rolle 12 befestigt ist, und ein zweiter, zum Gewichtsstapel 6 hin führender Kabelzugabschnitt 8b starr am exzentrischen oder ovalen Drehelement befestigt ist. Dank dieser Anordnung wirkt eine Verschiebung des Schlittens als Drehmoment auf das Übertragungselement 10 und es wird gleichzeitig die Last des Gewichtsstapels 6 auf das Übertragungselement 10 geleitet. In einer Ausgangsposition, wie sie in der Figur 1A gezeigt ist, verläuft der Kabelzugabschnitt 8b daher nahe am Drehpunkt 11 der Umlenkrolle 10. Mit fortschreitendem Anschieben des Schlittens in Geh- oder Laufrichtung dreht sich das Übertragungselement und es nimmt der Abstand zwischen Kabelabschnitt 8b und Drehpunkt 11 ab einem gewissen Rotationsfortschritt zu, wodurch die Belastung für den Benutzer anwächst.

Die in Figur 1 gezeigte Ausführungsform eignet sich für eine Verwendung als Schiebevorrichtung, da der Benutzer angewiesen ist, den Schlitten 5 an den Griffen 7,7',7'' zu greifen und in Geh- oder Laufrichtung zu stossen. Die Vorrichtung kann aber leicht in eine Ziehvorrichtung umgebaut werden, indem der Kabelzug 8 an einer der in der Figur 1 gezeigten Befestigungsstelle gegenüberliegenden Seite des Schlittens befestigt wird. In diesem Fall kann am Schlitten ein Gurtzeug oder Geschirr befestig werden, dass der Benutzer anlegen kann, und er kann den Schlitten in die entgegengesetzte Richtung, also vom Gewichtsstaple weg, hinter sich herziehen.

Die Figur 2 zeigt eine weitere beispielhafte Ausführungsform in der Seitenansicht. Strichliert ist der Schlitten 5 in einer Ausgangsposition angedeutet. Die ausgezogenen Linien zeigen den Schlitten in seiner finalen Position am Ende eines Schiebewegs mit maximal angehobenem Gewichtsstapel 6. Die Bezugszeichen entsprechen denjenigen aus der Figur 1. Die Ausführungsform unterscheidet sich von der vorher beschriebenen in der Positionierung des Übertragungselements 10. Hier ist das nautilusförmige Drehelement 13 in einem Rotationszustand gezeigt, wo der Kabelzugabschnitt 8b weit vom Drehpunkt des Drehelements 13 entfernt ist und der Benutzer also eine Intensivierung der Trainingslast auf dem letzten Drittel der Schubstrecke erfahren hat.

Figur 3 zeigt schematisch den Anstieg der simulierten Belastung des Schlittens entlang einer Schubstrecke des Schlittens 5 auf dem Schienenpaar 4 gemäss Figur 2. Die gefühlte Last (Lₛₑₙₛ) bleibt für den Anwender in einem ersten Abschnitt der Schubstrecke konstant, entsprechend dem am Gewichtsstapel 6 eingestellten Gewicht 20. Mit zunehmender Schubdistanz D nimmt die gefühlte Last Lₛₑₙₛ jedoch zu und steigt insbesondere im letzten Drittel 21 der Schubdistanz exponentiell an. Dieser Effekt ist dem exzentrischen Drehelement 13 des Übertragungselements 10 in Figur 2 geschuldet.

## Patentansprüche

1. Ein Trainingsgerät (1) aufweisend
- ein Laufband (2) mit einer beweglichen Bahn (3) zum Gehen oder Laufen;
- eine zur beweglichen Bahn (3) im Wesentlichen parallel angeordnete Führungsanordnung, insbesondere ein Schienenpaar (4,4'), wobei die Führungsanordnung in einem Grundzustand mit der beweglichen Bahn einen Winkel von nicht mehr als 5 grad bildet;
- einen auf der Führungsanordnung verschiebbar gelagerten Schlitten (5) mit einem Griff, vorzugsweise zwei Griffen (7,7');
- ein Gewicht (6), insbesondere einen Gewichtsstapel;
**dadurch gekennzeichnet, dass**
der Schlitten (5) derart mit dem Gewicht (6) gekoppelt ist, dass er gegen das Gewicht (6) entlang der Führungsanordnung in Geh- oder Laufrichtung verschiebbar ist und dadurch eine Belastung des Schlittens simuliert wird, wobei die von einem Benutzer in Geh- oder Laufrichtung auf den Schlitten (5) zum Verschieben auszuübende Kraft von der simulierten Belastung des Schlittens abhängt.

2. Trainingsgerät (1) nach Anspruch 1, wobei die simulierte Belastung des Schlittens (5) in Abhängigkeit von einer Position des Schlittens (5) auf der Führungsanordnung variabel ist.

3. Trainingsgerät (1) nach Anspruch 2, wobei die simulierte Belastung des Schlittens (5) mit fortschreitender Verschiebung in Geh- oder Laufrichtung zunimmt.

4. Trainingsgerät (1) nach einem der vorhergehenden Ansprüche, wobei der Schlitten (5) mittels wenigstens eines Kabelzugs (8) über Umlenkrollen (9,9',9'') mit dem Gewicht (6) gekoppelt ist.

5. Trainingsgerät (1) nach Anspruch 4, wobei der Kabelzug (8) die Kopplung zwischen Gewicht (6) und Schlitten (5) über ein Übertragungselement (10) herstellt, welches eine Rolle (12) umfasst, die fest mit einem exzentrischen oder ovalen Drehelement (13) verbunden ist,
wobei ein erster, insbesondere zum Schlitten (5) hin führender, Kabelzugabschnitt (8a) starr an der Rolle (12) befestigt ist, und
wobei ein zweiter, insbesondere ein zum Gewicht (6) hin führender, Kabelzugabschnitt (8b) starr am exzentrischen oder ovalen Drehelement befestigt ist,
sodass eine Verschiebung des Schlittens als Drehmoment auf das Übertragungselement (10) wirkt und die Last des Gewichts (6) auf das Übertragungselement (10) geleitet wird.

6. Trainingsgerät (1) nach einem der Ansprüche 2 bis 5, wobei die simulierte Belastung des Schlittens (5) im letzten Drittel der fortschreitenden Verschiebung in Geh- oder Laufrichtung zunimmt, insbesondere exponentiell zunimmt.

7. Trainingsgerät (1) nach einem der vorhergehenden Ansprüche, aufweisend eine Bremsvorrichtung, die die Rückführung des Gewichtsstapels (6) von einer angehobenen Position in eine Lagerposition drosselt.

8. Trainingsgerät (1) nach einem der vorhergehenden Ansprüche, wobei die Geh- oder Laufrichtung auf den Schlitten (5) hin gerichtet ist, sodass der Schlitten angeschoben wird.

9. Trainingsgerät (1) nach einem der Ansprüche 1 bis 7, wobei die Geh- oder Laufrichtung vom Schlitten (5) weg gerichtet ist, sodass der Schlitten gezogen wird.

10. Trainingsgerät (1) nach einem der vorhergehenden Ansprüche, wobei das Laufband motorisiert ist.

11. Trainingsgerät (1) nach einem der vorhergehenden Ansprüche, wobei das Gewicht des Gewichtsstapels einstellbar ist, insbesondere über einen Stift einstellbar ist.

12. Trainingsgerät (1) nach einem der vorhergehenden Ansprüche, wobei das Laufband so verstellbar ist, dass es eine Neigung aufweist.

13. Trainingsgerät (1) nach einem der Ansprüche 2 bis 12 wobei die folgenden Eigenschaften alleine oder in Kombination durch den Benutzer oder durch ein Computerprogramm während eine Trainingssitzung einstellbar sind:
- Geschwindigkeit des motorisierten Laufbands,
- Neigungswinkel des Laufbands,
- simulierte Belastung des Schlittens.

14. Verwendung eines Trainingsgeräts nach einem der vorstehenden Ansprüche zum Betrieb eines Fitnessstudios oder Therapiezentrums.

## Claims

1. A training device (1) comprising
- a treadmill (2) with a moving track (3) for walking or running;
- a guide arrangement arranged essentially parallel to the moving track (3), in particular a pair of rails (4, 4', wherein the guide arrangement forms an angle of no more than 5 degrees with the moving track in a basic state;
- a carriage (5) with a handle, preferably two handles (7, 7'), displaceably mounted on the guide arrangement;
- a weight (6), in particular a weight stack;
**characterized in that** the carriage (5) is coupled to the weight (6) in such a way that it is displaceable against the weight (6) along the guide arrangement in the walking or running direction, thereby simulating a load on the carriage, wherein the force to be exerted by a user on the carriage (5) in the walking or running direction for displacement depends on the simulated load on the carriage.

2. The training device (1) according to claim 1, wherein the simulated load on the carriage (5) is variable depending on a position of the carriage (5) on the guide arrangement.

3. The training device (1) according to claim 2, wherein the simulated load on the carriage (5) increases with progressive displacement in the walking or running direction.

4. The training device (1) according to one of the preceding claims, wherein the carriage (5) is coupled to the weight (6) by means of at least one cable hoist (8) via pulleys (9, 9', 9'').

5. The training device (1) according to claim 4, wherein the cable hoist (8) establishes the coupling between weight (6) and carriage (5) via a transmission element (10) which comprises a roller (12) which is firmly connected to an eccentric or oval rotary element (13),
wherein a first cable hoist section (8a), in particular leading towards the carriage (5), is rigidly fastened to the roller (12), and
wherein a second cable hoist section (8b), in particular one leading towards the weight (6), is rigidly attached to the eccentric or oval rotary element,
so that a displacement of the carriage acts as a torque on the transmission element (10) and the load of the weight (6) is transferred to the transmission element (10).

6. The training device (1) according to one of claims 2 to 5, wherein the simulated load on the carriage (5) increases in the last third of the progressive displacement in the walking or running direction, in particular increases exponentially.

7. The training device (1) according to one of the preceding claims, comprising a braking device which throttles the return of the weight stack (6) from a raised position to a storage position.

8. The training device (1) according to one of the preceding claims, wherein the walking or running direction is directed towards the carraige (5) so that the carriage is pushed.

9. The training device (1) according to any one of claims 1 to 7, wherein the walking or running direction is directed away from the carriage (5) so that the carriage is pulled.

10. The training device (1) according to one of the preceding claims, wherein the treadmill is motorized.

11. The training device (1) according to one of the preceding claims, wherein the weight of the weight stack is adjustable, in particular adjustable via a pin.

12. The training device (1) according to one of the preceding claims, wherein the treadmill is adjustable so that it has an inclination.

13. The training device (1) according to any one of claims 2 to 12, wherein the following features are adjustable alone or in combination by the user or by a computer program during a training session:
- Speed of the motorized treadmill,
- Inclination angle of a conveyor belt,
- Simulated load on the carriage.

14. Use of a training device according to one of the preceding claims for operating a fitness studio or therapy center.

## Revendications

1. Un appareil d'entraînement (1) comprenant
- un tapis roulant (2) avec une piste mobile (3) pour la marche ou la course;
- un agencement de guidage disposé essentiellement parallèle à la piste mobile (3), en particulier une paire de rails (4, 4'), l'agencement de guidage formant, dans un état de base, un angle non supérieur à 5 degrés avec la piste mobile;
- un chariot (5) avec une poigné, de préférence deux poignées (7, 7'), monté de manière à pouvoir coulisser sur l'agencement de guidage;
- un poids (6), en particulier une pile de poids ;
**caractérisé en ce que** le chariot (5) est couplé au poids (6) de telle sorte qu'il peut être déplacé contre le poids (6) le long de l'agencement de guidage dans le sens de la marche ou de la course et qu'une charge du chariot est ainsi simulée, la force à exercer par un utilisateur dans le sens de la marche ou de la course sur le chariot (5) pour le déplacer dépendant de la charge simulée du chariot.

2. L'appareil d'entraînement (1) selon la revendication 1, dans lequel la charge simulée du chariot (5) est variable en fonction d'une position du chariot (5) sur l'agencement de guidage.

3. L'appareil d'entraînement (1) selon la revendication 2, dans lequel la charge simulée du chariot (5) augmente au fur et à mesure du déplacement dans le sens de la marche ou de la course.

4. L'appareil d'entraînement (1) selon l'une des revendications précédentes, dans lequel le chariot (5) est couplé au poids (6) au moyen d'au moins un câble de traction (8) via des poulies de renvoi (9, 9', 9'').

5. L'appareil d'entraînement (1) selon la revendication 4, dans lequel le câble de traction (8) réalise le couplage entre le poids (6) et le chariot (5) par d'un élément de transmission (10) qui comprend une poulie (12) solidement attaché au élément rotatif excentrique ou ovale (13),
une première section du câble de traction (8a), en particulier vers le chariot (5), étant fixée rigidement à la poulie (12), et
une deuxième section du câble de traction (8b), en particulier une section de câble menant au poids (6), étant fixée de manière rigide à l'élément rotatif excentrique ou ovale,
de sorte qu'un déplacement du chariot agit comme un couple sur l'élément de transmission (10) et que la charge du poids (6) est transmise à l'élément de transmission (10).

6. L'appareil d'entraînement (1) selon l'une des revendications 2 à 5, dans lequel la charge simulée du chariot (5) augmente dans le dernier tiers du déplacement progressif dans le sens de la marche ou de la course, en particulier augmente de manière exponentielle.

7. L'appareil d'entraînement (1) selon l'une des revendications précédentes, comprenant un dispositif de freinage qui étrangle le retour de la pile de poids (6) d'une position relevée à une position de stockage.

8. L'appareil d'entraînement (1) selon l'une des revendications précédentes, dans lequel le sens de la marche ou de la course est dirigé vers le chariot (5), de sorte que le chariot est poussé.

9. L'appareil d'entraînement (1) selon l'une des revendications 1 à 7, dans lequel la direction de marche ou de course est dirigée à l'opposé du chariot (5), de sorte que le chariot est tiré.

10. L'appareil d'entraînement (1) selon l'une des revendications précédentes, dans lequel le tapis roulant est motorisé.

11. L'appareil d'entraînement (1) selon l'une des revendications précédentes, dans lequel le poids de la pile de poids est réglable, notamment réglable par d'une tige.

12. L'appareil d'entraînement (1) selon l'une des revendications précédentes, dans lequel le tapis roulant est réglable de manière à présenter une inclinaison.

13. L'appareil d'entraînement (1) selon l'une des revendications 2 à 12, dans lequel les propriétés suivantes, seules ou en combinaison, sont réglables par l'utilisateur ou par un programme informatique pendant une séance d'entraînement
- Vitesse du tapis roulant motorisé,
- Angle d'inclinaison du tapis roulant,
- charge simulée sur le chariot.

14. Utilisation d'un appareil d'entraînement selon l'une des revendications précédentes pour l'exploitation d'un centre de fitness ou d'un centre de thérapie.
